# EUROPÄISCHE PATENTSCHRIFT

(11) **EP 0 670 932 B1**
(45) Veröffentlichungstag und Bekanntmachung des Hinweises auf die Patenterteilung: **06.08.1997**
(21) Anmeldenummer: 94928330.3
(22) Anmeldetag: 09.09.1994
(51) Int. Cl.: E01B 29/05

(54) **GLEISBAUMASCHINE ZUR ERNEUERUNG VON GLEISEN**
TRACK-LAYING MACHINE FOR RENEWING RAILWAY TRACKS
MACHINE DE POSE DE VOIE POUR LE RENOUVELLEMENT DES VOIES FERREES

(30) Priorität: 16.09.1993 CH 2778/93
(43) Veröffentlichungstag der Anmeldung: 13.09.1995
(73) Patentinhaber: MATISA MATERIEL INDUSTRIEL S.A., CH-1023 Crissier (CH)
(72) Erfinder: AUBERMANN, Tibor, CH-1806 Saint-Legier (CH)
(74) Vertreter: Jörchel, Dietrich R.A.
(86) Internationale Anmeldenummer: EP9403026
(87) Internationale Veröffentlichungsnummer: WO9508029

(56) Entgegenhaltungen:
- GB-A- 2 016 562
- GB-A- 2 263 493

## Beschreibung

Die Erfindung betrifft eine Gleisbaumaschine zur Erneuerung von Gleisen gemäss dem Oberbegriff des Patentanspruchs 1.

Eine derartige Gleisbaumaschine ist bereits durch die EP-A-0 168 103 bekannt. Bei dieser Maschine besteht der Träger, auf welchem die Arbeitsgruppe mit den Einrichtungen zur Aufbereitung eines Schotterbettes, zum Ausheben von Altschwellen und zum Verlegen von Neuschwellen montiert ist, aus einem zweiten Maschinenrahmen. Dieser zweite Maschinenrahmen ist mit seinem vorderen Ende am ersten, sich auf Schienenfahrwerken abstützenden Maschinenrahmen angelenkt und ist an seinem rückseitigen Ende mit einem Schienenfahrwerk und daneben mit einem höhenverstellbaren Kettenfahrwerk ausgerüstet. Bei Ueberfahrt rollt der zweite Maschinenrahmen mit seinem Schienenfahrwerk auf den Schienen, während er sich im Arbeitseinsatz, bei angehobenem Schienenfahrwerk, auf dem Kettenfahrwerk bewegt, welches sich auf den neu verlegten Schwellen abstützt. Das rückwärtige, im Bereich des Gelenkes befindliche Schienenfahrwerk des ersten Maschinenrahmens wird im Arbeitseinsatz auf einer Gleitvorrichtung abgelegt, die ihrerseits auf den Altschwellen verfahrbar ist.

Aus der DE 29 09 575 C ist eine fahrbare Einrichtung zum Verlegen von Schienen und/oder Schwellen eines Gleises bekannt, die zwei Maschinenrahmen aufweist, die an einem Ende durch eine Gelenkanordnung miteinander verbunden sind und jeweils am anderen Ende auf je einem Fahrwerk ruhen, und bei der die Arbeitsgruppe zum Aufnehmen der Altschwellen und zum Verlegen der Neuschwellen sowie die Vorrichtungen zum Ausspreizen der Altschienen und zum Einlegen der Neuschienen zwischen den beiden genannten Fahrwerken angeordnet sind. Außerdem ist im Bereich der Gelenkanordnung der beiden Maschinenrahmen ein mittleres Fahrwerk vorgesehen, das während der Arbeitsphase mit einer Gleitvorrichtung versehen ist, die unmittelbar auf den Schwellen des Gleises durch diese seitlich geführt verschieblich ist.

Eine weitere Art der bekannten Gleisbaumaschinen zur Erneuerung von Gleisen ist in der DE 28 18 514 C beschrieben. Dort ist eine fahrbare Einrichtung zum kontinuierlichen Auswechseln bzw. Erneuern eines aus Schienen und Schwellen bestehenden Gleises dargestellt, die aus einem Fahrzeugverband besteht, dessen Hauptumbauteil als Tragrahmen ausgebildet ist, der mit beiden Enden auf Schienenfahrwerken aufgelagert ist, an dem zwischen den Fahrwerken die Arbeitsorgane zum Auswechseln bzw. Erneuern der Schienen und/oder Schwellen angebracht sind. Der Tragrahmen dieser Maschine wird aus 2 gelenkig miteinander verbundenen Rahmenteilen gebildet, die im Bereich unterhalb des Rahmengelenks ein höhenverstellbares drittes Schienenfahrwerk aufweisen. In einer Variante dieser Erfindung ist im Bereich des Rahmengelenks ein zusätzliches höhenverstellbares auf den im Vorkopfbereich der Schwellen vorgelagerten Neuschienen verfahrbares Portallaufwerk zur temporären Abstützung des Tragrahmens während der Arbeitsfahrt vorgesehen.

Die vorstehend erwähnten bekannten Maschinen der gattungsgemäßen Art weisen sämtlich zwei gelenkig miteinander verbundene Maschinen bzw. Rahmenteile auf, an denen die Arbeitsorgane angebracht sind. Diese Anordnung hat zur Folge, daß die Maschinen eine große Baulänge, ein schweres Gewicht und dementsprechend hohe Kosten erfordern.

Der vorliegenden Erfindung liegt die Aufgabe zugrunde, eine Gleisbaumaschine zur Erneuerung von Gleisen zu schaffen, die die vorgenannten Nachteile der bekannten Maschinentypen vermeidet und die bei einer baulichen Vereinfachung und wirtschaftlich wenig aufwendigen Konstruktion eine qualitativ verbesserte und operationell erleichterte Arbeitsweise gewährleistet.

Diese Aufgabe wird erfindungsgemäß durch die im kennzeichnenden Teil des Anspruchs 1 angegebenen Merkmale gelöst. Durch die erfindungsgemäßen Maßnahmen wird eine Gleisbaumaschine zur Erneuerung von Gleisen ermöglicht, die sich durch eine einfache und kompakte, insbesondere in der Baulänge verkürzte Bauweise auszeichnet. Die Aufhängung der Arbeitsgruppe an einem über das hintere Schienenfahrwerk hinauskragenden Ausleger erlaubt eine zügige und einfache Arbeitsweise, die von dem Bedienungspersonal übersichtlich kontrollierbar ist. Die Arbeitsqualität wird durch ein präzises Ablegen der Neuschwellen auf das durch geeignete Vorrichtungen vorbereitete Schotterbett gewährleistet, ohne daß die verlegten Neuschwellen vor dem Einlegen der Neuschienen nochmals berührt werden müßten. Damit ist die Gefahr von ungewollten Verschiebungen der Neuschwellen mit der Folge einer nachfolgenden qualitativ beanstandbaren Gleislage weitgehend ausgeschaltet. Die kurze Bauweise der Maschine erlaubt ein einfaches Manövrieren sowie das Befahren in engen Gleisbögen sowie an Orten mit beengten Platzverhältnissen.

Eine vorteilhafte Weiterbildung der Erfindung besteht darin, daß ein mit den Höhenverstelleinrichtungen verbundener Tragrahmen der Arbeitsgruppe an seinem in Arbeitsrichtung hinteren Ende mit einem höhenverstellbaren Zusatz-Schienenfahrwerk verbunden ist. Diese Ausführungsvariante schafft für Transportfahrten verbesserte Fahrverhältnisse, weil die nicht vernachlässigbare Masse der Arbeitsgruppe durch ein zusätzliches Schienenfahrwerk auf dem Gleis abgestützt und damit das hintere Schienenfahrwerk des Maschinen- bzw. Hauptrahmens entlastet wird. Gleichzeitig wird hierdurch ohne Beeinträchtigung der Arbeitsqualität und ohne eine beträchtliche Verlängerung der Baulänge eine verbesserte Manövrierfähigkeit der Gleisbaumaschine sowie die Möglichkeit zur Ausrüstung von Zug- und Stoßeinrichtungen in ihrem hinteren Bereich erreicht.

Bei der Ausführung nach Anspruch 5 wird ein noch weitergehender Vorteil dadurch geschaffen, daß ein auf Schienenfahrwerken abgestütztes und eine Ladeplattform zur Abstützung der Arbeitsgruppe während des Maschinentransportes aufweisendes Transportfahrzeug vorgesehen ist, das durch eine Kupplungseinrichtung lösbar mit dem in Arbeitsrichtung hinteren Ende des Maschinenrahmens verbindbar ist. Diese vorteilhafte Ausführung hat für Transport- und Manövrierfahrten die Befreiung von erschwerenden Bestimmungen gemäß den eisenbahntechnischen Beförderungsvorschriften zur Folge, da die bei der Beförderung im Zugverband auftretenden Zug- und Stoßkräfte durch das zusätzliche Transportfahrzeug direkt in den Maschinenbzw. Hauptrahmen eingeleitet werden können, ohne daß diese Zug- und Stoßkräfte durch die Arbeitsgruppe und den nach hinten hinausragenden Ausleger hindurchgehen müssen. Damit sind aufwendige Konstruktionen in diesem Bereich der Maschine zur Aufnahme von den erheblichen Stoß- und Zugkräften im Beförderungsverkehr überflüssig. Die Maschine kann damit in einfacherer Weise von einer Baustelle zur anderen transportiert werden.

Eine weitere vorteilhafte Ausführung gemäß Anspruch 6 sieht vor, daß die Arbeitsgruppe in ihrem in Arbeitsrichtung hinteren Endbereich mit Einrichtungen zum Einlegen von Schienen auf die Schwellen ausgerüstet ist. Diese Ausführung erlaubt es, mit einfachen und wenig aufwendigen Mitteln die Maschine für die komplette Erneuerung des Gleises auszurüsten und außer dem Auswechseln von Schwellen auch das Auswechseln von Schienen vornehmen zu können. Diese Ausführung erlaubt das Auflegen der Neuschienen auf die Neuschwellen, sodaß hinter der Maschine ein vollständig erneuertes Gleis liegt, auf dem nur noch die Schienenverschraubungen angebracht werden müssen. Hierbei besteht die Möglichkeit, sowohl die Altschienen, die zum Auswechseln der Schwellen ausgespreizt waren, wieder einzuführen und auf die Neuschwellen zu legen (nur Schwellenwechsel unter Wiederverwendung der alten Schienen) oder aber Neuschienen, die vorher am Gleis vorzugsweise vor den Schwellenköpfen abgelegt waren, auf die Neuschwellen zu legen.

Eine weitere Variante sieht eine Gleisbaumaschine nach Anspruch 7 vor, bei der das zusätzliche Transportfahrzeug, welches primär dem Ablegen der Arbeitsgruppe in der Transportstellung dient, mit Einrichtungen zum Einlegen von Schienen auf die Schwellen ausgerüstet ist. Um die Arbeitsgruppe während der Arbeitsphase in die Arbeitsstellung absenken zu können, wird das zusätzliche Schienenfahrzeug hinter der Maschine mittels einer Distanzkuppelvorrichtung in dem für eine optimale Arbeitsweise erforderlichen Abstand mitgeführt, wobei das Einlegen der Schienen von dem zusätzlichen Transportfahrzeug aus erfolgt. Die Distanzkuppelvorrichtung ist zweckmäßigerweise so ausgebildet, daß über sie auch die für das Einlegen der Schienen erforderliche Energie von der Gleisbaumaschine auf das Transportfahrzeug gebracht werden kann. Um das Transportfahrzeug während der Transportstellung unter die zu diesem Zweck angehobene Arbeitsgruppe fahren zu können, sind die Einrichtungen zum Einlegen der Neuschienen, der hierzu bestimmte Arbeitsposten sowie eventuelle weitere Arbeitsorgane zweckmäßigerweise einklappbar und/oder verschiebbar vorzusehen. Diese Ausführung erlaubt auf einfache Weise das Mitführen des Transportfahrzeuges während der Arbeit, ohne daß dieses einen eigenen Antrieb und eine eigene Energieversorgung aufweisen müßte. Gleichzeitig kann von dem Transportfahrzeug aus das Einlegen der Neuschienen durchgeführt werden, wobei durch eine wählbare Länge der Distanzkuppelvorrichtung eine optimale und materialschonende Arbeit ermöglicht wird.

Eine vorteilhafte Kombination der erfindungsgemäßen Gleisbaumaschine ist gemäß Anspruch 8 gekennzeichnet durch ein zum Arbeitseinsatz hinter der Gleisbaumaschine vorgesehenes Transportfahrzeug mit einem auf Schienenfahrwerken abgestützten Fahrzeugrahmen, einer Antriebseinheit, einer Fahr-bzw. Arbeitskabine mit einer zentralen Steuereinrichtung sowie mit im Bereich der Fahr- bzw. Arbeitskabine vorgesehenen und über das Ende des Fahrzeugrahmens vorkragenden - höhen- und seitenverstellbaren - Einrichtungen zum Führen und zur Ablage von Schienen auf Schwellen.

Diese Anlage hat den Vorteil, daß das Transportfahrzeug während der Arbeitsphase gänzlich unabhängig von der Gleisbaumaschine operieren kann. Dies kann für das Einlegen der Neuschienen vorteilhaft sein, da dieses unabhängig von der Vortriebsgeschwindigkeit der Gleisbaumaschine erfolgen kann. Diese Unabhängigkeit erlaubt gleichzeitig, daß mit dem zusätzlichen mit Eigenantrieb und Energieversorgung versehenen Transport- bzw. Schienen-Verlegefahrzeug auch andere Arbeiten wie Material- oder Personentransport oder andere Funktionen am Gleis durchgeführt werden können. Dies gibt daher für die Durchführung der gesamten Gleiserneuerungsbaustelle eine größere Flexibilität und kann damit insgesamt eine Einsparung an Kosten- und Personalaufwand mit sich bringen.

Im folgenden wird die Erfindung anhand von zeichnerisch dargestellten Ausführungsbeispielen erläutert:
Fig. 1 zeigt eine schematische Seitenansicht einer ersten Ausführungsvariante der Gleisbaumaschine gemäß der Erfindung,
Fig. 1a zeigt eine schematische Aufsicht auf die Maschine gemäß Fig. 1 mit dem vorderen Fahrgestell, den Mitteln zum Ausspreizen und Führen der Altschienen, Gleitvorrichtungen, die sich auf den von Schienen befreiten Schwellen bewegen, sowie der Arbeitsgruppe mit Vorrichtungen zum Aufnehmen der Altschwellen, einer Vorrichtung zum Aufbereiten des Schotterbetts und der Vorrichtung zum Verlegen von Neuschwellen,
Fig. 2 zeigt den vergrößerten, hinteren Teil der Gleisbaumaschine gemäß Fig. 1 mit einem Zusatz-Schienenfahrwerk in Arbeitsstellung,
Fig. 2a stellt dieselbe Ausführung in Transportstellung dar,
Fig. 3 stellt eine weitere Ausführungsvariante der Gleisbaumaschine mit einem zur Abstützung der Arbeitsgruppe während der Überstellfahrten vorgesehenen Transportfahrzeug dar,
In Fig. 4 ist eine Ausführungsvariante der Gleisbaumaschine mit einer Einrichtung zum Einlegen der Schienen auf die Neuschwellen dargestellt,
Fig. 4a zeigt dieselbe Ausführungsvariante in Transportstellung, wobei die am hinteren Maschinenende vorgesehene Arbeitsgruppe auf ein zusätzliches an den Hauptrahmen angekuppeltes Transportfahrzeug abgestützt ist,
Fig. 5 zeigt das mittels einer Distanzkupplungsvorrichtung an die Gleisbaumaschine angekuppelte Transportfahrzeug, welches Vorrichtungen zum Einlegen der Neuschienen sowie eine Vorrichtung zur Spurhaltung der Neuschienen aufweist,
Fig. 5a zeigt dieselbe Ausführungsvariante in Transportstellung, und
Fig. 6 zeigt eine Kombination eines unabhängigen Transport- bzw. Schienen-Verlegefahrzeuges mit eigenem Antrieb und Energieversorgung mit der in Arbeitsrichtung vorgeordneten Gleisbaumaschine.

Die Zeichnungen sind lediglich schematisch dargestellt, um das Verständnis der Erfindung zu erleichtern. Sie stellen nur bestimmte erfindungsgemäße Ausführungsvarianten dar; weitere von der Erfindung erfaßte Varianten sind denkbar, aber nicht dargestellt.

Die Gleisbaumaschine 34 weist einen Maschinenrahmen 1 auf, der sich auf ein vorderes Schienenfahrwerk 2 und ein hinteres Schienenfahrwerk 3 abstützt. Über das in Arbeitsrichtung hintere Schienenfahrwerk 3 der Maschine 34 hinauskragend befindet sich ein Ausleger 4, an dem als Arbeitsorgane für die Gleiserneuerung Einrichtungen 5 zum Anheben von Altschwellen 8, Einrichtungen 6 zum Aufbereiten des Schotterbetts und Einrichtungen 7 zum Verlegen von Neuschwellen 9 aufgehängt sind. Auf dem Maschinen- bzw. Hauptrahmen 1 sind weiter als Transportbänder ausgebildete Einrichtungen 35,36 zum Wegführen der Altschwellen 8 und zum Heranführen der Neuschwellen 9 vorgesehen. Der Maschinenrahmen 1 trägt außerdem Einrichtungen 10,11,12 zum Anheben, zum Führen und zum Ausspreizen der Altschienen 13. Die Gleisbaumaschine 34 ist mit einer Motorisierung 14 versehen, welche die Energie für Arbeit und Vorfahrt bereitstellt. Die Bedienung der wesentlichen Arbeitsfunktionen geschieht von der in Arbeitsrichtung hinter dem Ausleger 4 positionierten Arbeitskabine 15 aus mit einer zentralen Steuereinrichtung 39. Außerdem ist ein Portalkran 16 zum Transport der Altschwellen 8 und der Neuschwellen 9 vorgesehen, der auf dem Maschinenrahmen 1 und auf eventuell vorgekuppelten Schwellentransportwagen mittels einer Laufschiene 17 verfahrbar ist.

Während der Arbeitsphase stützt sich das hintere Schienenfahrwerk 3 auf Gleitvorrichtungen 18 ab, die auf den von den Altschienen 13 befreiten Altschwellen 8 des Altgleises 19 verfahrbar sind. Die Altschwellen 8 geben hierbei gleichzeitig die seitliche Führung, da die Gleitvorrichtungen 18 sich zweckmäßigerweise in den Rippenplatten bzw. im Bereich der Schienenauflage fortbewegen.

Das Anheben bzw. Absenken einer die Arbeitsorgane bzw. Einrichtungen 5,6,7 auf einem Tragrahmen 37 tragenden Arbeitsgruppe 38 geschieht durch geeignete, allgemein als Höhenverstelleinrichtung 20 bezeichnete Hydraulikzylinder, die an den Ausleger 4 anglenkt und mittels einer Rolle 21 und einem Tragseil 22 sowie einer Hebestange 23 mit der Arbeitsgruppe 38 verbunden sind.

Ein gemäß Fig. 2 als Variante der Erfindung an die Arbeitsgruppe angelenkter Fahrwerkrahmen 24 trägt ein Zusatz-Schienenfahrwerk 25, welches sich lediglich in der Transportstellung auf dem Gleis 26 abstützt. Mittels der Höhenverstelleinrichtung 20 werden das Tragseil 22 und die Hebestange 23 eingezogen, wodurch die Arbeitsgruppe 38 mitsamt dem Tragrahmen 37 in eine Transportstellung angehoben wird (Fig. 2a). Das Zusatz-Schienenfahrwerk 25 ist endseitig auf dem Fahrwerkrahmen 24 befestigt, der seinerseits mit seinem in Arbeitsrichtung vorderen, dem Zusatz-Schienenfahrwerk 25 gegenüberliegenden Ende über ein Gelenk 40 mit einer senkrecht zur Maschinenlängsrichtung und horizontal verlaufenden Schwenkachse mit dem Tragrahmen 37 verbunden ist. Zur Verschwenkung bzw. Höhenverstellung des Fahrwerkrahmens 24 mitsamt dem Zusatz-Schienenfahrwerk 25 ist ein Schwenkantrieb 41 vorgesehen. Um die Höhenverstellung der Arbeitsgruppe 38 zu ermöglichen, weist jede Einrichtung 35,36 zum Transport der Alt- bzw. Neuschwellen in ihrem hinteren Endbereich ein Gelenk 42 auf. Der Tragrahmen 37 ist über eine Anlenkstange 43 gelenkig mit dem hinteren Ende des Maschinenrahmens 1 verbunden.

Wie in Fig. 3 dargestellt, trägt die Gleisbaumaschine 34 am in Arbeitsrichtung (Pfeil) hinteren Ende ihres Maschinenrahmens 1 Zug- und Stoßvorrichtungen 27, mittels denen ein zusätzliches Transportfahrzeug 28 ankuppelbar ist. Dieses ist auf Schienenfahrwerken 44 abgestützt und weist eine Ladeplattform 45 zur Abstützung der Arbeitsgruppe 38 während des Maschinentransportes auf. Durch diese Abstützung wird eine Entlastung des hinteren Fahrwerks 3 der Maschine 34 bewirkt. Gleichzeitig kann die Gleisbaumaschine 34 für die Transportfahrt als Regelfahrzeug gemäß den einschlägigen eisenbahntechnischen Vorschriften ausgebildet werden, da die im Beförderungsverkehr auftretenden Zug- und Stoßkräfte durch den Fahrzeugrahmen 46 des zusätzlichen Transportfahrzeuges 28 direkt in den Maschinenrahmen 1 der Gleisbaumaschine 34 eingeleitet werden.

Wie in Fig. 4 gezeigt, sind zusätzlich höhen- und seitenverstellbare Einrichtungen 29 zum Einlegen von Neuschienen 30 auf die verlegten Neuschwellen 9 am hinteren Teil der Gleisbaumaschine 34 angelenkt. Zweckmäßigerweise werden die Neuschienen 30 zu diesem Zweck in den Bereich vor den Schwellenköpfen oder in der Gleismitte vorgelagert. Mit den Einrichtungen 29 können zur Durchführung lediglich einer Schwellenerneuerung gegebenenfalls auch die während des Auswechselns der Schwellen ausgespreizten Altschienen 13 wieder eingelegt werden.

Einrichtungen 47 zum Einlegen der Schienen auf die verlegten Neuschwellen 9 können auch am zusätzlichen Transportfahrzeug 28 angeordnet sein. Wie in Fig. 5 dargestellt, werden die Einrichtungen 47 an den vorderen Bereich des Transportfahrzeuges 28 angelenkt. Eine Distanzkuppelvorrichtung bzw. Distanzstange 31 dient dem Mitführen des Transportfahrzeuges 28 mit der Gleisbaumaschine 34 während der Arbeit. Eine Arbeitskabine 32 mit einer Steuereinrichtung 48 ist auf dem Transportfahrzeug 28 in dessen Längsrichtung verschieblich vorgesehen, sodaß sie in der Transportstellung an das hintere Ende des Transportfahrzeuges 28 verfahren werden kann. Eine Ladeplattform 45 des Fahrzeugrahmens 46 kann zur Abstützung der Arbeitsgruppe 38 während des Maschinentransportes eingesetzt werden.

Bei der in Fig. 6 gezeigten Ausführungsvariante ist das zusätzliche Transportfahrzeug 28 mit einer eigenen Antriebseinheit 33 versehen, welche die Vorfahrt und die Arbeit unabhängig von der Gleisbaumaschine 34 und unabhängig von deren Vortriebsgeschwindigkeit erlaubt.

### Bezugszeichenaufstellung

## Patentansprüche

1. Gleisbaumaschine zur Erneuerung von Geleisen, bestehend aus einem auf Schienenfahrwerken (2, 3) abgestützten Maschinenrahmen (1) mit einer Einrichtungen (5, 6, 7) zur Aufbereitung eines Schotterbettes, zum Ausheben von Altschwellen (8) und zum Verlegen von Neuschwellen (9) aufweisenden Arbeitsgruppe (38), mit Einrichtungen (35, 36, 10, 11, 12) zum Transport der Alt- und Neuschwellen (8, 9) sowie zum Anheben, Führen und Ausspreizen von Altschienen (13) sowie mit einer auf den Altschwellen (8) abrollenden Gleitvorrichtung (18) zur Abstützung des der Arbeitsgruppe (38) in Arbeitsrichtung unmittelbar vorgeordneten Schienenfahrwerks (3) im Arbeitseinsatz, wobei die erwähnte Arbeitsgruppe (38) ausserhalb eines durch die mit dem Maschinenrahmen (1) verbundenen Schienenfahrwerke (2, 3) begrenzten Abschnitts auf einem den Maschinenrahmen (1) verlängernden Träger befestigt ist, dadurch gekennzeichnet, dass der erwähnte, den Maschinenrahmen (1) verlängernde Träger ein am Ende dieses Maschinenrahmens hinauskragender Ausleger (4) ist und dass zwischen diesem Ausleger (4) und der erwähnten Arbeitsgruppe (38) eine Höhenverstelleinrichtung (20) vorgesehen ist.

2. Maschine nach Anspruch 1, dadurch gekennzeichnet, daß ein mit den Höhenverstelleinrichtungen (20) verbundener Tragrahmen (37) der Arbeitsgruppe (38) an seinem in Arbeitsrichtung hinteren Ende mit einem höhenverstellbaren Zusatz-Schienenfahrwerk (25) verbunden ist.

3. Maschine nach Anspruch 2, dadurch gekennzeichnet, daß das Zusatz-Schienenfahrwerk (25) endseitig auf einem Fahrwerkrahmen (24) befestigt ist, der seinerseits mit seinem in Arbeitsrichtung vorderen, dem Zusatz-Schienenfahrwerk (25) gegenüberliegenden Ende über ein Gelenk (40) mit einer senkrecht zur Maschinenlängsrichtung und horizontal verlaufenden Schwenkachse mit dem Tragrahmen (37) verbunden ist und daß zur Verschwenkung des Fahrwerkrahmens (24) ein Schwenkantrieb (41) vorgesehen ist.

4. Maschine nach einem der Ansprüche 1, 2 oder 3, dadurch gekennzeichnet, daß die Arbeitsgruppe (38) an ihrem in Arbeitsrichtung hinteren Ende eine Arbeitskabine (15) mit einer zentralen Steuereinrichtung (39) aufweist.

5. Maschine nach Anspruch 1, gekennzeichnet durch ein auf Schienenfahrwerken (44) abgestütztes und eine Ladeplattform (45) zur Abstützung der Arbeitsgruppe (38) während des Maschinentransportes aufweisendes Transportfahrzeug (28), das durch eine Kupplungseinrichtung (27) lösbar mit dem in Arbeitsrichtung hinteren Ende des Maschinenrahmens (1) verbindbar ist.

6. Maschine nach einem der Ansprüche 1 bis 5, dadurch gekennzeichnet, daß die Arbeitsgruppe (38) in ihrem in Arbeitsrichtung hinteren Endbereich mit Einrichtungen (29) zum Einlegen von Schienen (30,13) auf die Schwellen (9) ausgerüstet ist.

7. Maschine nach Anspruch 5, dadurch gekennzeichnet, daß das Transportfahrzeug (28) mit Einrichtungen (47) zum Einlegen von Schienen (30) auf die Schwellen (9) ausgerüstet ist, und daß - im Arbeitseinsatz - eine Distanzkuppelvorrichtung (31) zwischen dem Maschinenrahmen (1) und dem Transportfahrzeug (28) vorgesehen ist.

8. Anlage zur Erneuerung von Gleisen mit einer Gleisbaumaschine nach Anspruch 1, gekennzeichnet durch ein zum Arbeitseinsatz hinter der Gleisbaumaschine (34) vorgesehenes Transportfahrzeug (28) mit einem auf Schienenfahrwerken (44) abgestützten Fahrzeugrahmen (46), einer Antriebseinheit (33), einer Fahr- bzw. Arbeitskabine (32) mit einer zentralen Steuereinrichtung (48) sowie mit im Bereich der Fahr- bzw. Arbeitskabine (32) vorgesehenen und über das Ende des Fahrzeugrahmens (46) vorkragenden - höhen- und seitenverstellbaren - Einrichtungen (47) zum Führen und zur Ablage von Schienen (30,13) auf Schwellen (9).

9. Anlage nach Anspruch 8, dadurch gekennzeichnet, daß der Fahrzeugrahmen (46) eine Ladeplattform (45) zur Abstützung der mit dem Maschinenrahmen (1) verbundenen Arbeitsgruppe (38) während des Maschinentransportes aufweist.

10. Anlage nach einem der Ansprüche 8 oder 9, dadurch gekennzeichnet, daß die Fahr- bzw. Arbeitskabine (32) sowie die Einrichtungen (47) zum Führen und zur Ablage von Schienen (30) am Fahrzeugrahmen (46) in Maschinenlängsrichtung verschiebbar gelagert sind.

## Claims

1. A track building machine for the renewal of tracks, comprising a machine frame (1), supported on rail mountings (2, 3), having a work aggregate (38) exhibiting devices (5, 6, 7) for preparing a ballast bed, for lifting out. old ties (8) and for laying new ties (9), having devices (35, 36, 10, 11, 12) for transporting the old and new ties (8, 9) and for raising, guiding and stretching apart old rails (13) and having a slide mechanism (18), which is rollable on the old ties (8), for supporting the rail mounting (3) in working deployment, which rail mounting is disposed directly in front of the work aggregate (38) 'in the direction of working, wherein the work aggregate (38), outsideasection limited by the rail mountings (2,3) connected to the machine frame (1), is fastened on a support prolonging the machine frame (1), characterized in that said support prolonging the machine frame (1) is an extension arm (4) projecting from the end of the machine frame and in that between this extension arm (4) and the work aggregate (38) there is provided a vertical-adjustment device (20).

2. The machine as claimed in claim 1, wherein a supporting frame (37) of the work aggregate (38), which supporting frame is connected to the vertical-adjustment devices (20), is connected at its rear end in the direction of working to a vertically adjustable auxiliary rail mounting (25).

3. The machine as claimed in claim 2, wherein the auxiliary rail mounting (25) is fastened on the end side on a mounting frame (24), which, for its part, is connected by its front end in the direction of working, said front end lying opposite the auxiliary rail mounting (25), via an articulation (40) having a swivel axis running horizontally and perpendicular to the longitudinal direction of the machine, to the supporting frame (37), and wherein, for the pivoting of the mounting frame (24), a swivel drive (41) is provided.

4. The machine as claimed in one of claims 1, 2 or 3, wherein the work aggregate (38) exhibits, at its rear end in the direction of working, an operating cab (15) having a central control unit (39).

5. The machine as claimed in claim 1, which has a transport vehicle (28), which is supported on rail mountings (44) and exhibits a loading platform (45) for supporting the work aggregate (38) during machine transport and which can be releasably connected by a coupling device (27) to the rear end of the machine frame (1) in the direction of working.

6. The machine as claimed in one of claims 1 to 5, wherein the work aggregate (38) is equipped, in its rear end region in the direction of working, with devices (29) for laying rails (30, 13) onto the ties (9).

7. The machine as claimed in claim 5, wherein the transport vehicle (28) is equipped with devices (47) for laying rails (30) onto the ties (9), and wherein - in working deployment - a distance coupler (31) is provided between the machine frame (1) and the transport vehicle (28).

8. A system for the renewal of tracks, having a track building machine as claimed in claim 1, characterized by a transport vehicle (28) which is designed for working deployment behind the track building machine (34) and has a vehicle frame (46) supported on rail mountings (44), a drive unit (33), a driving or operating cab (32) having a central control unit (48), and devices (47) - vertically and laterally adjustable - which are provided in the region of the driving or operating cab (32) and jut out over the end of the vehicle frame (46), for guiding and depositing rails (30, 13) on ties (9).

9. The system as claimed in claim 8, wherein the vehicle frame (46) exhibits a loading platform (45) for supporting, during machine transport, the work aggregate (38) connected to the machine frame (1).

10. The system as claimed in one of claims 8 or 9, wherein the driving or operating cab (32) and the devices (47) for guiding and depositing rails (30) are mounted displaceably on the vehicle frame (46) in the longitudinal direction of the machine.

## Revendications

1. Machine de pose de voies pour le renouvellement de voies ferrées, constituée d'un châssis de machine (1) supporté par des trains de roulement (2, 3) et équipé d'un groupe de travail (38) comprenant des dispositifs (5, 6, 7) pour la préparation d'un lit de ballast, le levage des anciennes traverses (8) et la pose de nouvelles traverses (9), des dispositifs (35, 36, 10, 11, 12) pour le transport des anciennes et nouvelles traverses (8, 9) ainsi que pour le levage, le guidage et l'écartement des anciens rails (13), ainsi qu'un dispositif de glissement (18) roulant sur les anciennes traverses (8) pour le soutien, en engagement de travail, du train de roulement (3) précédant immédiatement le groupe de travail (38) dans la direction de travail, ledit groupe de travail (38) étant fixé, en dehors d'une section délimitée par les trains de roulement (2, 3) reliés aux châssis de la machine (1), sur un support prolongeant le châssis (1), caractérisé en ce que le support prolongeant le châssis (1) de la machine est constitué d'une volée (4) s'étendant au-delà du châssis à l'extrémité de celui-ci et en ce qu'un dispositif de réglage de la hauteur (20) est prévu entre cette volée (4) et ledit groupe de travail (38).

2. Machine selon la revendication 1, caractérisée en ce qu'un châssis de portage (37) relié aux dispositifs de modification de hauteur (20), châssis de portage appartenant au groupe de travail (38), est relié par son extrémité arrière, considérée relativement à la direction de travail, à un train de roulement auxiliaire (25) réglable en hauteur.

3. Machine selon la revendication 2, caractérisée en ce que le train de roulement auxiliaire (25) est fixé à l'extrémité d'un châssis (24) relié au châssis de portage (37), par son extrémité avant opposée au train de roulement auxiliaire (25), par une articulation (40) présentant un axe de basculement horizontal et perpendiculaire à la direction longitudinale de la machine et en ce qu'un entraînement de basculement (41) est prévu pour le basculement dudit châssis (24).

4. Machine selon l'une des revendications 1, 2 ou 3, caractérisée en ce que le groupe de travail (38) présente, à son extrémité arrière, relativement à la direction de travail, une cabine de travail (15) comprenant un dispositif central de commande.

5. Machine selon la revendication 1, caractérisée en ce qu'elle comprend un véhicule de transport (28) muni de trains de roulement (44) et présentant une plate-forme de chargement (45) pour le soutien du groupe de travail (38) pendant le transport de la machine, ce véhicule de transport étant reliable de façon découplable à l'extrémité arrière du châssis (1) de la machine par un dispositif d'accouplement (27).

6. Machine selon l'une des revendications 1 à 5, caractérisée en ce que le groupe de travail (38) est équipé, dans sa zone arrière, de dispositifs (29) pour la pose des rails (30, 13) sur les traverses (9).

7. Machine selon la revendication 5, caractérisée en ce que le véhicule de transport (28) est équipé de dispositifs (47) pour la pose de rails (30) sur les traverses (9) et en ce que, lorsque la machine est en travail, il est prévu un dispositif d'accouplement distanceur (31) entre le châssis (1) de la machine et le véhicule de transport (28).

8. Installation pour le renouvellement de voies ferrées comprenant une machine selon la revendication 1, caractérisée en ce qu'elle comprend un véhicule de transport (28) prévu derrière la machine de pose de voies (34) et équipé d'un châssis (46) muni de trains de roulement (44), d'une unité motrice (33), d'une cabine de guider, respectivement de travail (32) comprenant une unité centrale de commande (48) ainsi que, dans la zone de la cabine (32), de dispositifs (47) pour guider et déposer les rails (30, 13) sur des traverses (9), ces dispositifs (47) s'étendant en arrière de l'extrémité du châssis (46) du véhicule de transport et étant déplaçable en hauteur et latéralement.

9. Installation selon la revendication 8, caractérisée en ce que le châssis (46) du véhicule de transport présente une plate-forme de chargement (45) ou de charge pour le soutien ou l'appui du groupe de travail (38) relié au châssis (1) de la machine pendant le transport de la machine.

10. Installation selon l'une des revendication 8 ou 9, caractérisée en ce que la cabine de conduite, respectivement de travail (38), ainsi que les dispositifs (47) pour le guidage et la pose de rails (30) sont supportés de manière déplaçable selon la direction longitudinale de la machine.
